# EUROPÄISCHE PATENTSCHRIFT

(11) **EP 3 318 398 B1**
(45) Veröffentlichungstag und Bekanntmachung des Hinweises auf die Patenterteilung: **24.06.2020**
(21) Anmeldenummer: 17171050.2
(22) Anmeldetag: 15.05.2017
(51) Int. Cl.: B31B 50/59, B31B 50/98, B31F 1/00

(54) **EINRICHTUNG ZUM HERSTELLEN VON BEHÄLTERN**
DEVICE FOR MANUFACTURING CONTAINERS
DISPOSITIF DE PRODUCTION DE RÉCIPIENTS

(30) Priorität: 07.11.2016 DE 102016121162
(43) Veröffentlichungstag der Anmeldung: 09.05.2018
(73) Patentinhaber: Capra, Marco, 82031 Grünwald (DE)
(72) Erfinder: Capra, Marco, 82031 Grünwald (DE)
(74) Vertreter: Hoffmann Eitle

(56) Entgegenhaltungen:
- DE-A1- 2 211 928
- US-A- 4 534 725
- US-A- 4 555 967

## Beschreibung

Die Erfindung betrifft eine Einrichtung zum Herstellen von Fertigartikeln, wie zum Beispiel von Behältern oder Schalen aus einem bandförmigen Material.

Üblicherweise werden Fertigartikel, beispielsweise in der Form von Schalen zum Verpacken von Nahrungsmitteln, mit der Hilfe von Pressen erzeugt, die durch Kurbelwellenantriebe betrieben werden. Dabei werden selbständige Einheiten, wie zum Beispiel eine Abwickel- bzw. Zuführeinheit zum Liefern eines bandförmigen Materials; eine Presseinheit zum Pressen der Fertigartikel aus dem bandförmigen Material sowie eine Stapeleinheit zum Sammeln und Stapeln der hergestellten Fertigartikel entlang einer Produktionslinie hintereinander aufgestellt. Beispielsweise besteht das bandförmige Material aus Aluminium.

Aus der US 4 534 725 A geht eine Einrichtung hervor, die eine Zuführeinheit, eine Presseinheit und eine Stapeleinheit umfasst, die separat nebeneinander angeordnet sind. Dabei ist in einem neben der Presseinheit angeordneten ersten Gestell ein Wickel angeordnet, von dem gemäß Figur 1 das bandförmige Material abgewickelt und Förderrollen zugeführt wird, die sich in der Presseinheit befinden. Die Presseinrichtung befindet sich in einem zweiten Gehäuse, das vom ersten Gehäuse beabstandet ist. Die in der Presseinheit hergestellten Fertigartikel werden gemäß Figur 6 über eine Rampe einer Stapeleinheit zugeführt, die in einem dritten Gehäuse angeordnet ist, das von dem zweiten Gehäuse der Presseinheit beabstandet ist.

Aus der DE 22 11 928 A ist eine Vorrichtung zur Herstellung von becherförmigen Formlingen bekannt, bei der das bandförmige Material von einem Wickel abgewickelt und über eine Umlenkrolle einer Kettentransporteinrichtung zugeführt wird. Eine Presseinrichtung umfasst ein oberes ortsfestes Formteil und ein unteres bewegliches Formteil. Die in der Presseinrichtung hergestellten Fertigartikel werden nachfolgend in einer Stapelstation gestapelt.

In der EP 2274159 B1 ist eine Einrichtung der vorliegenden Art beschrieben, die eine Zuführeinheit, in der das bandförmige Material von einer Spule abgewickelt wird, umfasst. Das abgewickelte bandförmige Material wird nachfolgend schrittweise einer Presseinheit zugeführt, in der es zwischen einem oberen Formteil und einem unteren Formteil hindurchgeführt wird. Das obere Formteil und das untere Formteil bilden, wenn sie gegeneinander gepresst sind, zwischen sich einen Hohlraum, der im Hinblick auf seine Form und seine Größe dem herzustellenden Fertigartikel entspricht. Beim Pressvorgang wird das obere Formteil mit der Hilfe eines durch einen Elektromotor betriebenen Gewindemechanismus in Richtung auf das ortsfest angeordnete untere Formteil bewegt. Die gepressten Fertigartikel werden dann der Presseinheit durch eine Entnahmeeinrichtung entnommen und nachfolgend einer Stapeleinheit zugeführt und gestapelt. Die Zuführeinheit, die Presseinheit, die Entnahmeeinrichtung und die Stapeleinheit sind als separate Einheiten entlang einer Produktionslinie in der genannten Reihenfolge in Längsrichtung hintereinander angeordnet.

Die Aufgabe der vorliegenden Erfindung besteht darin, eine bekannte Einrichtung der vorgenannten Art dahingehend zu verbessern, dass sie relativ kompakt und raumsparend und zugleich kostensparend im Hinblick auf ihre Aufstellung und Bedienung ist.

Die erfindungsgemäße Einrichtung umfasst zur Lösung dieser Aufgabe die Merkmale gemäß Anspruch 1.

Der wesentliche Vorteil der vorliegenden Erfindung besteht darin, dass die vorliegende Einrichtung zum Herstellen von Fertigartikeln aus einem bandförmigen Material als eine kompakte Einheit ausgebildet ist, die einen Zuführbereich, in dem das bandförmige Material von einer Spule abgewickelt wird, einen Pressbereich, in dem die Fertigartikel aus dem bandförmigen Material gepresst werden und einen Stapelbereich umfasst, in dem die aufeinanderfolgend in dem Pressbereich hergestellten Fertigartikel gestapelt werden. Dabei ist es von wesentlicher Bedeutung, dass die genannten Bereiche in einem gemeinsamen Gehäuse bzw. Gestell unmittelbar nebeneinander angeordnet und funktionell sowie konstruktiv zu einer eng bzw. klein bauenden, kompakten Einheit zusammengefasst sind.

Vorteilhafterweise werden dadurch, dass der Zuführbereich, der Pressbereich und der Stapelbereich als kompakte Einheit in einem gemeinsamen Gestell angeordnet sind, die Herstellungskosten der erfindungsgemäßen Einrichtung wesentlich reduziert.

Da die vorliegende Erfindung als kompakte Einheit ausgebildet ist, die eine relativ kleine Grundfläche besitzt, wird bei der Aufstellung der Einrichtung in einer Fabrikhalle oder dergleichen eine wesentlich geringere Fläche benötigt, als dies bei den bekannten Einrichtungen der Fall ist. Dies führt zu erheblichen Kosteneinsparungen.

Da die vorliegende Einheit ein relativ geringes Gewicht besitzt, kann sie relativ einfach bewegt und kostengünstig transportiert werden. Ein im Vergleich zu einem Transport mit dem Schiff schneller Lufttransport ist daher ebenfalls möglich.

Ein weiterer wesentlicher Vorteil der vorliegenden Erfindung besteht darin, dass die vorliegende, als kompakte Einheit ausgebildete Einrichtung zum Pressen von Fertigartikeln ohne weiteres durch einen einzigen Bediener gesteuert werden kann, wohingegen bei der zuvor erläuterten, bekannten Einrichtung, bei der entlang einer Produktionslinie voneinander getrennte eigenständige Einheiten zum Abwickeln, Pressen und Stapeln nebeneinander angeordnet sind, mehrere Bediener erforderlich sind.

Dadurch, dass das an einem Armteil angeordnete Abwickelrad auf der Oberfläche des Wickels anordenbar ist, ergibt sich eine besonders raumsparende Anordnung der Einzelteile (Wickel, Armteil, Abwickelrad, Antrieb, Förderrollen) des Zuführbereichs in der Längs- und Querrichtung sowie in der Höhe der vorliegenden Einrichtung.

Besonders vorteilhaft, weil einfach und kompakt, ist die vorliegende Einrichtung deshalb, weil bei der im Zuführbereich des Gestells eine Führungsfläche zwischen einer, dem Wickel nachgeschalteten und am Gestell befestigten Führungsrolle und den Förderrollen angeordnet ist, um das bandförmige Material von der Führungsrolle zu dem Spalt zwischen den Förderrollen zu führen, wobei sich die Führungsfläche über dem Armteil befindet.

Ein weiterer Vorteil ergibt sich daraus, dass bei der vorliegenden Erfindung der Wickel auf einer Spule angeordnet ist, deren Welle in sich in Querrichtung gegenüberliegenden Aufnahmeteilen gelagert ist, die an sich gegenüberliegenden Bereichen des Gestells angeordnet sind. Bedarfsweise können daher verschiedene Spulen mit unterschiedlichen bandförmigen Materialen zur Herstellung unterschiedlicher Fertigartikel schnell und einfach ausgetauscht werden.

Bei einer vorteilhaften Ausgestaltung der Erfindung werden die im Pressbereich hergestellten Fertigartikel dem Stapelbereich zugeführt und auf einem im Gestell angeordneten Fördertisch gestapelt, der vorzugsweise höhenverstellbar ausgebildet ist. Seine Position kann daher während des Stapelvorgangs an die jeweilige Stapelhöhe der Fertigartikel angepasst werden.

Das aus dem bahnförmigen Material beim Pressen anfallende Abfallmaterial wird bei einer bevorzugten Ausgestaltung der Erfindung vorteilhafterweise über einen Führungsschacht in einen Abfallsammelbehälter befördert, der in dem Stapelbereich unter dem Fördertisch angeordnet ist, wobei der Führungsschacht in dem Gestell zwischen dem Pressbereich und dem Stapelbereich ausgebildet ist und daher wenig Raum einnimmt. Auf diese Weise steht der beim Pressen anfallende Abfall zu einer schnellen und einfachen Entsorgung bereit. Bei einer vorteilhaften Ausgestaltung der Erfindung umfasst der Führungsschacht einen ersten Schenkelbereich und einen zweiten Schenkelbereich, die in einem Eckbereich miteinander verbunden sind, wobei der erste Schenkelbereich vom Pressbereich ausgeht und der zweite Schenkelbereich oberhalb des Abfallsammelbehälters endet. In dem Eckbereich ist eine Düsenanordnung derart angeordnet, dass sie den beim Pressen entstehenden Abfall aus dem Pressbereich in den ersten Schenkelbereich zum Eckbereich saugt und aus dem Eckbereich in den zweiten Schenkelbereich drückt. Auf diese Weise wird - in das Gestell integriert - eine besonders schnelle und effektive Beförderung des Abfalles vom Pressbereich zum Abfallsammelbehälter erreicht.

Um die vorliegende Einrichtung besonders kompakt zu gestalten, ist die Elektronik zur Steuerung der Einrichtung bei einer Weiterbildung der Erfindung im Gestell, vorzugsweise an einem im Gestell unter dem Pressbereich montierten Panel angeordnet.

Besonders bevorzugt sind bei einer Ausgestaltung der Erfindung die sich jeweils in Querrichtung gegenüberliegenden Riemenräder auf einer gemeinsamen, im Gestell gelagerten Welle angeordnet, wobei jeweils eine Welle eines Riemenpaares durch einen Antriebsmotor antreibbar ist.

Bei einer vorteilhaften Weiterbildung der Erfindung sind am Gestell vier Führungsschienen (38) angeordnet, von denen jeweils eine einen Eckbereich des oberen Formhalteteiles (20) führt.

Im Folgenden werden die Erfindung und deren Ausgestaltungen im Zusammenhang mit den Figuren erläutert. Es zeigen:
Figur 1 eine Ausführungsform der erfindungsgemäßen Einrichtung zur Herstellung von Fertigartikeln in perspektivischer Darstellung;
Figur 2 einen Längsschnitt durch die erfindungsgemäße Einrichtung der Figur 1
Figur 3 eine Seitenansicht der erfindungsgemäßen Einrichtung, und
Figur 4 eine Ansicht der erfindungsgemäßen Einrichtung von oben.

Gemäß den Figuren 1 bis 4 umfasst die vorliegende Einrichtung 1 zur Herstellung von Fertigartikeln, insbesondere von Behältern oder Schalen, z.B. zur Aufnahme von Obst oder dergleichen, in einem Gehäuse oder Gestell 2 unmittelbar in Längsrichtung nebeneinanderliegend einen Zuführbereich 3, einen Pressbereich 4 und einen Stapelbereich 5.

In dem Zuführbereich 3 ist eine Spule 6 auf einer Welle 7 gelagert, wobei die Spule 6 einen Wickel 8 aus dem bandförmigen Material 9 (Figur 3) umfasst bzw. trägt. Die Spule 6 mit dem Wickel 8 wird durch ein Abwickelrad 10 in Drehung versetzt, das an der Oberfläche des Wickels 8 anliegt und durch einen elektrischen Antrieb 11 in Drehung versetzt wird. Dabei befindet sich das Abwickelrad 10 vorzugsweise an einem Endbereich eines Armteils 12, das um einen Drehpunkt 13 (Figur 3) an seinem anderen Endbereich drehbar ist. Dabei liegt das Abwickelrad 10 auf der Oberfläche des Wickels 8 auf, so dass der Wickel 8 in Richtung des Pfeiles 15 in Drehung versetzt wird. Am Gestell 2 ist ein Antriebsmotor 11 angeordnet, der das Antriebsrad über einen Getriebemechanismus 39 antreibt.

Die den Wickel 8 tragende Spule 6 ist mit ihrer Welle 7 in einer einfachen Weise, vorzugsweise in sich nach oben öffnenden Mulden 15 zweier Aufnahmeteile 14 einsetzbar, die sich in Querrichtung gegenüberliegend an den Rahmenteilen 16, 16 bzw. am Gestell 2 befestigt sind. Zweckmäßigerweise handelt es sich bei dem Abwickelrad 10 um ein Rad, dessen Oberfläche gummiert oder mit einem sonstigen rutschfesten Belag versehen ist, um seine Drehung besonders effektiv und schlupffest auf den Wickel 8 zu übertragen.

Das Gestell 2 umfasst vorzugsweise, wie dies bereits erwähnt wurde, zwei senkrecht zur Längsachse voneinander beabstandete und in Querrichtung miteinander verbundene, parallele Rahmenteile 16 an denen alle relevanten Elemente der vorliegenden Einrichtung 1 befestigt sind.

Das vom Wickel 8 abgewickelte bandförmige Material verläuft zweckmäßigerweise über eine drehbare Führungsrolle 17, die ebenfalls an den Rahmenteilen 16 befestigt ist. Oberhalb des Armteiles 12 ist am Gestell 2 eine Führungsfläche 30 angeordnet, über die das bahnförmige Material 9 zu zwei übereinander angeordneten Förderrollen 29, 29 geführt wird. Die plattenförmig ausgestaltete Führungsfläche 30 kann die aus der Figur 4 ersichtlichen Aussparungen bzw. Öffnungen 40 aufweisen, um ein unerwünschtes Anhaften des bandförmigen Materials 9 zu verhindern. Vorzugsweise ist eine der Förderrollen 29, z. B. die untere Rolle, ortsfest am Gestell 2 angeordnet, während die andere, im Beispiel die obere Förderrolle 29 vertikal beweglich am Gestell 2 befestigt ist, sodass sie einen vorgegebenen Druck auf das in den Spalt zwischen den Förderrollen eingeführte bahnförmige Material ausüben kann. Die gezielte Druckausübung erfolgt vorzugsweise durch eine am Gestell 2 angeordnete Kolben/Zylinderanordnung 32. Ein unerwünschtes Durchhängen des bandförmigen Materials 9 nach unten kann durch entsprechende Ansteuerung der Förderrollen 29 mit einem durch einen am Gestell 2 angeordneten Sensor 31 erzeugten Signal verhindert werden.

Für ein exaktes, schnelles und fehlerfreies Arbeiten der vorliegenden Einrichtung 1 ist die Positionierung der Förderrollen 29,29 in unmittelbarer Nähe des Pressbereichs 4 von erheblicher Bedeutung. Nur durch diese Nähe wird erfindungsgemäß ein exaktes, wellenfreies Zuführen des bahnförmigen Materials direkt in den Pressbereich 4 und zu den Formteilen 18, 19 möglich.

Der Pressbereich 4 umfasst vertikal übereinander angeordnet ein ortsfestes, am Gestell 2 befestigtes unteres Formhalteteil 27 und ein am Gestell 2 bewegbar angeordnetes oberes Formhalteteil 20. An dem oberen Formhalteteil 20 ist ein oberes Formteil 19 befestigbar, während an dem unteren Formhalteteil 27 ein unteres Formteil 18 befestigbar ist. Auf diese Weise wird erreicht, dass zur Erzeugung individueller Fertigartikel jeweils erforderliche Formteile 19 an dem Formhalteteil 20 und 18 an dem Formhalteteil 27 montiert werden können.

Zur vertikalen Bewegung des Formhalteteiles 20 sind in der insbesondere aus der Figur 1 ersichtlichen Weise vier Antriebsriemen 21 vorgesehen, wobei in Querrichtung gesehen sich gegenüberliegend und in Längsrichtung voneinander beabstandet zwei Paare von Antriebsriemen 21 vorgesehen sind. Jeweils ein Antriebsriemen 21 verläuft an einem Ende, d.h. also oben und unten, um ein Riemenrad 22, das am Gestell 2 bzw. an einem Rahmenteil 16 drehbar gelagert ist. In der Figur 1 sind die Antriebsriemen 21 und die Riemenräder 22 teilweise nur schematisch dargestellt. Dabei befinden sich die jeweils in Querrichtung gegenüberliegenden oberen und unteren Riemenräder 22 vorzugsweise jeweils auf einer Welle 23, die zwischen den sich einander in Querrichtung gegenüberliegenden Rahmenteilen 16 gelagert ist. Vorzugsweise wird eine Welle 23 eines sich gegenüberliegenden Riemenpaares durch einen Antriebsmotor 24 angetrieben, der am Gestell 2 befestigt ist. An in Längsrichtung gegenüberliegenden Seiten oder an vier Eckbereichen ist das Formhalteteil 20 an den vier Antriebsriemen 21 befestigt, so dass es bei einer entsprechenden Betätigung der Antriebsmotoren 24 vertikal in Richtung auf das untere Formteil 18 oder von diesem weg bewegbar ist. Das bahnförmige Material 9 wird von den Förderrollen 19, 19 direkt durch die Formteile 19 und 20 hindurchgeführt, so dass aus ihm bei einer Bewegung des oberen Formteiles 20 gegen das untere Formteil 19 ein Fertigartikel herstellbar ist.

Im Gestell 2 sind vier Führungsschienen 38 montiert, in denen das Formhalteteil 20 bei seiner vertikalen Bewegung geführt wird. Zweckmäßigerweise sind die vier Eckbereiche des Formhalteteiles 20 in den Führungsschienen 38 geführt, sodass eine besonders präzise und spielfreie Führung des Formhalteteiles 20 erreicht wird. Dies ist für die Qualität der hergestellten Fertigartikel von Bedeutung.

Direkt neben dem Pressbereich 4 ist der Stapelbereich 5 angeordnet, dem die im Pressbereich 4 hergestellten Fertigartikel aufeinanderfolgend zugeführt und übereinander gestapelt werden. Der Stapelbereich 5 umfasst zweckmäßigerweise einen Fördertisch 34, auf dem die gestapelten Fertigartikel abgelegt und gestapelt werden. Der Fördertisch 34 ist vorzugsweise als Hubtisch ausgebildet, der aus einem angehobenen Zustand je nach der Größe bzw. Höhe des auf ihm angeordneten Stapels abgesenkt werden kann. Das Bedienungspersonal kann dann die auf dem Fördertisch anfallenden Stapel von diesem entfernen.

Unter dem Fördertisch 25 befindet sich vorzugsweise ein Abfallsammelbehälter 26, in dem der beim Pressvorgang im Pressbereich 4 jeweils aus dem bahnförmigen Material entstehende Abfall gesammelt wird. Dabei ist der Pressbereich 4 direkt über einen im Gestell 2 ausgebildeten Führungsschacht 32 mit dem Abfallsammelbehälter 26 verbunden. Im Führungsschacht 32 ist eine Düsenanordnung 33 vorgesehen, die eine Strömung erzeugt, die den Abfall aus dem Pressbereich 4 abzieht und in den Abfallsammelbehälter 26 drückt bzw. befördert. Vorzugsweise ist der Führungsschacht 32 L-förmig bzw. winkelig ausgebildet, wobei der eine Schenkelbereich 35 direkt ausgehend vom Pressbereich 4 horizontal zu einem Eckbereich 36 verläuft, in dem die Düsenanordnung 33 angeordnet ist. Ausgehend vom Eckbereich 36 verläuft der andere Schenkelbereich 37 abwärts über den Abfallsammelbehälter 26, sodass der von der Düsenanordnung 33 aus dem Pressbereich 4 über den ersten Schenkelbereich 35 abgesaugte Abfall über den Eckbereich 36 in den Schenkelbereich 37 und aus diesem in den Abfallsammelbehälter 26 befördert wird.

Ein Vorteil der vorliegenden Einrichtung 1 besteht auch darin, dass beim Pressen der Fertigartikel vergleichsweise wenig Abfall entsteht, weil die Formteile 18, 19 und die Breite des bahnförmigen Materials 9 jeweils so aufeinander abgestimmt sein können, dass das Auspressen von Material sehr nahe bis zum Rand des bandförmigen Materials 9 erfolgen kann.

Unter dem unteren, ortsfesten Formhalteteil 27 befindet sich vorzugsweise ein Bereich, in dem die gesamte zur Steuerung der Einrichtung 1 erforderliche Elektronik untergebracht ist. Beispielsweise befindet sich diese Elektronik an einem Panel 28, das von außen her bequem zugänglich ist.

Bei den mit der vorliegenden Einrichtung 1 hergestellten Fertigartikeln handelt es sich vorzugsweise um Schalenteile, die aus einer bahnförmigen vom Wickel 8 abgewickelten Aluminiumfolie hergestellt werden. Andere bahnförmige Materialien, wie zum Beispiel Kunststoffbahnen oder dergleichen sind denkbar.

### Bezugszeichen:

- 1: Einrichtung
- 2: Gestell
- 3: Zuführbereich
- 4: Pressbereich
- 5: Stapelbereich
- 6: Spule
- 7: Welle
- 8: Wickel
- 9: bahnförmiges Material
- 10: Abwickelrad
- 11: elektrischer Antrieb
- 12: Armteil
- 13: Drehpunkt
- 14: Aufnahmeteil
- 15: Pfeil
- 16: Rahmenteil
- 17: Führungsrolle
- 18: unteres Formteil
- 19: oberes Formteil
- 20: oberes Formhalteteil
- 21: Antriebsriemen
- 22: Riemenrad
- 23: Welle
- 24: Antriebsmotor
- 25: Fördertisch
- 26: Abfallsammelbehälter
- 27: unteres Formhalteteil
- 28: Panel
- 29: Förderrolle
- 30: Führungsfläche
- 31: Sensor
- 32: Führungsschacht
- 33: Düsenanordnung
- 34: Fördertisch
- 35: Schenkelbereich
- 36: Eckbereich
- 37: Schenkelbereich
- 38: Führungsschiene
- 39: Getriebemechanismus
- 40: Öffnungen

## Patentansprüche

1. Einrichtung zum Herstellen von Fertigartikeln aus einem bandförmigen Material (9) wobei in einem Zuführbereich (3) ein Wickel (8) aus dem bandförmigen Material (9) drehbar lagerbar ist, wobei das vom Wickel (8) abgewickelte Material (9) einem Spalt zwischen zwei Förderrollen (29, 29) und einem Pressbereich (4) zuführbar ist,
wobei der Pressbereich (4) ein erstes, bewegbar angeordnetes Formhalteteil (20) und ein zweites ortsfest montiertes Formhalteteil (27) aufweist, die durch einen Antrieb derart auf einander zu und voneinander weg bewegbar sind, dass das abgewickelte bandförmige Material (9) von den Förderrollen (29) direkt zwischen an den Formhalteteilen (20, 27) montierten Formteilen zur Herstellung und Freigabe eines Fertigartikels bewegbar ist, wobei die Formteile aufeinanderfolgend zwischen einer Schließ- und einer Freigabeposition bewegbar sind, und
wobei die hergestellten Fertigartikel aufeinanderfolgend von dem Pressbereich (4) in einen Stapelbereich (5) bewegbar und in diesem stapelbar sind, **dadurch gekennzeichnet, dass**
der Zuführbereich (3), der Pressbereich (4) und der Stapelbereich (5) in einem gemeinsamen Gestell (2) in Längsrichtung nebeneinander angeordnet sind, dass die zwei Förderrollen (29, 29) in dem Gestell (2) angeordnet sind, dass das zweite Formhalteteil (27) ortsfest in dem Gestell (2) montiert ist, und dass die hergestellten Fertigartikel aufeinanderfolgend direkt von dem Pressbereich (4) in den Stapelbereich (5) bewegbar sind,
dass im Zuführbereich (3) ein an einem Armteil (12) montiertes Abwickelrad (10) auf der Oberfläche des Wickels (8) anordenbar und durch einen Antrieb (11) antreibbar ist, um den Wickel (8) in Drehung zu versetzen und um bandförmiges Material (9) vom Wickel (8) abzuwickeln, dass das Armteil (12) um einen vom Antrieb (11) beabstandeten Drehpunkt (13) in dem Gestell (2) verschwenkbar gelagert ist, dass im Gestell (2) im Zuführbereich (3) eine Führungsfläche (30) zwischen einer am Gestell (2) befestigten Führungsrolle (17) und den Förderrollen (29, 29) angeordnet ist, um das bandförmige Material (9) von der Führungsrolle (17) zu dem Spalt zwischen den Förderrollen (29, 29) zu führen, dass sich die Führungsfläche (30) über dem Armteil (12) befindet, dass sich der Wickel (8) auf einer Spule (6) befindet, deren Welle (7) in sich in Querrichtung gegenüberliegenden Aufnahmeteilen (14) gelagert ist, die an sich gegenüberliegenden Bereichen des Gestells (2) angeordnet sind,
dass
im Pressbereich (4) das obere Formhalteteil (20) an jeder sich in Querrichtung gegenüberliegenden Seite des Gestells (2) an sich gegenüberliegenden Seiten zweier in Längsrichtung voneinander beabstandeter, parallel verlaufender Antriebsriemen (21) befestigt ist, dass die Antriebsriemen (21) jeweils zwischen zwei Riemenrädern (22) verlaufen, die in der Bewegungsrichtung des oberen Formhalteteiles (20) gesehen drehbar übereinander im Gestell (2) angeordnet sind, dass die Antriebsriemen (21) durch wenigstens einen am Gestell (2) angeordneten Antriebsmotor (24) antreibbar sind, und dass das obere Formhalteteil (20) bei seiner Bewegung in Führungsschienen (38) geführt wird, die am Gestell (2) befestigt sind.

2. Einrichtung nach Anspruch 1, **dadurch gekennzeichnet, dass** das aus dem bahnförmigen Material (9) beim Pressen anfallende Abfallmaterial über einen Führungsschacht (32) in einen Abfallsammelbehälter (26) befördert wird, der in dem Stapelbereich (5) unter dem Fördertisch (25) angeordnet ist, wobei der Führungsschacht (32) in dem Gestell (2) im Übergangsbereich zwischen dem Pressbereich (4) und dem Stapelbereich (5) ausgebildet ist.

3. Einrichtung nach Anspruch 2, **dadurch gekennzeichnet, dass** der Führungsschacht (32) einen ersten Schenkelbereich (35) und einen zweiten Schenkelbereich (37) umfasst, die in einem Eckbereich (36) miteinander verbunden sind, wobei der erste Schenkelbereich vom Pressbereich (4) ausgeht und der zweite Schenkelbereich (37) oberhalb des Abfallsammelbehälters (26) endet, und dass in dem Eckbereich (36) eine Düsenanordnung (33) derart angeordnet ist, dass sie den beim Pressen entstehenden Abfall aus dem Pressbereich (4) in den ersten Schenkelbereich (36) zum Eckbereich (35) saugt und aus dem Eckbereich (36) in den zweiten Schenkelbereich (37) drückt.

4. Einrichtung nach einem der Ansprüche 1 bis 3, **dadurch gekennzeichnet, dass** unter dem Pressbereich (4) die Elektronik zur Steuerung der Einrichtung (1) im Gestell (2), vorzugsweise an einem im Gestell (2) montierten Panel (28), angeordnet ist.

5. Einrichtung nach einem der Ansprüche 1 bis 4, **dadurch gekennzeichnet, dass** die sich in Querrichtung jeweils gegenüberliegenden Riemenräder (22) auf einer gemeinsamen Welle (23) gelagert sind, wobei jeweils eine Welle (23) eines Riemenpaares durch den Antriebsmotor (24) antreibbar ist.

6. Einrichtung nach einem der Ansprüche 1 bis 5, **dadurch gekennzeichnet, dass** vier Führungsschienen (38) am Gestell (2) angeordnet sind, von denen jeweils eine einen Eckbereich des oberen Formhalteteils (20) führt.

7. Einrichtung nach einem der Ansprüche 1 bis 6, **dadurch gekennzeichnet, dass** die im Pressbereich (4) hergestellten Fertigartikel im Stapelbereich (5) auf einem im Gestell (2) höhenverstellbar angeordneten Fördertisch (25) stapelbar sind.

## Claims

1. Device for manufacturing finished articles from a strip-shaped material (9), wherein a roll (8) of the strip-shaped material (9) can be rotatably mounted in a feed region (3), wherein the material (9) unwound from the roll (8) can be fed to a gap between conveyor rollers (29, 29) and a pressing region (4),
wherein the pressing region (4) has a first, movably arranged moulded retaining part (20) and a second moulded retaining part (27) mounted in a stationary manner, which can be moved towards one another and away from one another by a drive in such a manner that the unwound strip-shaped material (9) can be moved by the conveyor rollers (29) directly between moulded parts mounted on the moulded retaining parts (20, 27) for the manufacture and release of a finished article, wherein the moulded parts can be moved successively between a closed and a release position, and
wherein the manufactured finished articles can be moved successively from the pressing region (4) into a stacking region (5) and can be stacked in said stacking region,
**characterised in that**
the feed region (3), the pressing region (4) and the stacking region (5) are arranged next to one another in the longitudinal direction in a common frame (2), that the two conveyor rollers (29, 29) are arranged in the frame (2), that the second moulded retaining part (27) is mounted in a stationary manner in the frame (2), and that the manufactured finished articles can be moved successively directly from the pressing region (4) into the stacking region (5),
that in the feed region (3) an unwinding wheel (10) mounted on an arm part (12) can be arranged on the surface of the roll (8) and can be driven by a drive (11), in order to rotate the roll (8) and in order to unwind strip-shaped material (9) from the roll (8), that the arm part (12) is pivotably mounted about a pivot point (13) in the frame (2), which pivot point is spaced apart from the drive (11), that in the frame (2) in the feed region (3) a guide surface (30) is arranged between a guide roller (17) fastened to the frame (2) and the conveyer rollers (29, 29), in order to guide the strip-shaped material (9) from the guide roller (17) to the gap between the guide rollers (29, 29), that the guide surface (30) is located above the arm part (12), that the roll (8) is located on a reel (6), the shaft (7) of which is mounted in transversely opposite receiving parts (14), which are arranged on opposite regions of the frame (2),
that in the pressing region (4) the upper moulded retaining part (20) is fastened to each transversely opposite side of the frame (2) on opposite sides of two drive belts (21) running parallel, spaced apart from one another in the longitudinal direction, that the drive belts (21) in each case run between two belt wheels (22), which, viewed in the direction of movement of the upper moulded retaining part (20), are arranged rotatably above one another in the frame (2), that the belt drives (21) can be driven by at least one drive motor (24) arranged on the frame (2), and that the upper moulded retaining part (20) is guided during its movement in guide rails (38), which are fastened to the frame (2).

2. Device according to claim 1, **characterised in that** the waste material produced from the strip-shaped material (9) during the pressing is conveyed via a guide shaft (32) into a waste collection container (26) which is arranged in the stacking region (5) below the conveyor table (25), wherein the guide shaft (32) is formed in the frame (2) in the transition region between the pressing region (4) and the stacking region (5).

3. Device according to claim 2, **characterised in that** the guide shaft (32) comprises a first leg region (35) and a second leg region (37), which are connected with one another in a corner region (36), wherein the first leg region proceeds from the pressing region (4) and the second leg region (37) ends above the waste collection container (26), and that in the corner region (36) a nozzle arrangement (33) is arranged in such a manner that it sucks the waste produced during the pressing out of the pressing region (4) into the first leg region (36) to the corner region (35) and presses it from the corner region (36) into the second leg region (37).

4. Device according to any one of claims 1 to 3, **characterised in that** the electronics system for the control of the device (1) is arranged in the frame (2) below the pressing region (4), preferably on a panel (28) mounted in the frame (2).

5. Device according to any one of claims 1 to 4, **characterised in that** the in each case transversely opposite belt wheels (22) are mounted on a common shaft (23), wherein in each case a shaft (23) of a pair of belts can be driven by the drive motor (24).

6. Device according to any one of claims 1 to 5, **characterised in that** four guide rails (38) are arranged on the frame (2), of which in each case one guide rail guides a corner region of the upper moulded retaining part (20).

7. Device according to any one of claims 1 to 6, **characterised in that** the finished articles manufactured in the pressing region (4) can be stacked in the stacking region (5) on a conveyor table (25) arranged in a height-adjustable manner in the frame (2).

## Revendications

1. Dispositif destiné à la production d'articles finis dans un matériau en forme de bande (9) dans lequel, dans une zone d'alimentation (3), un rouleau (8) formé du matériau en forme de bande (9) peut être monté rotatif, dans lequel le matériau (9) déroulé du rouleau (8) peut être amené dans un espace entre deux convoyeurs à rouleaux (29, 29) et une zone de pressage (4),
dans lequel la zone de pressage (4) comporte une première partie porte-moule (20) agencée de manière mobile et une seconde partie porte-moule (27) fixe, qui peuvent être rapprochées et éloignées l'une de l'autre par un entraînement de telle sorte que le matériau en forme de bande (9) déroulé peut être déplacé par les convoyeurs à rouleaux (29) directement entre des pièces moulées montées sur les parties porte-moule (20, 27) en vue de la production et libération d'un article fini, dans lequel les pièces moulées sont mobiles successivement entre une position de fermeture et une position de libération, et
dans lequel les articles finis produits peuvent être déplacés successivement de la zone de pressage (4) à une zone d'empilage (5) et peuvent y être empilés, **caractérisé en ce que** la zone d'alimentation (3), la zone de pressage (4) et la zone d'empilage (5) sont agencées côte à côte dans la direction longitudinale dans un bâti commun (2), **en ce que** les deux convoyeurs à rouleaux (29, 29) sont agencés dans le bâti (2), **en ce que** la seconde partie porte-moule (27) est montée stationnaire dans le bâti (2), et **en ce que** les articles finis produits peuvent être déplacés successivement directement de la zone de pressage (4) à la zone d'empilage (5),
**en ce que** dans la zone d'alimentation (3), une roue de déroulement (10) montée sur une partie de bras (12) peut être agencée au niveau de la surface du rouleau (8) et peut être actionnée par un entraînement (11), afin de mettre le rouleau (8) en rotation et de dérouler le matériau en forme de bande (9) à partir du rouleau (8), **en ce que** la partie de bras (12) est montée de manière à pouvoir pivoter autour d'un pivot (13) espacé de l'entraînement (11) dans le bâti (2), **en ce qu'**une surface de guidage (30) est agencée dans le bâti (2) dans la zone d'alimentation (3) entre un rouleau de guidage (17) fixé au bâti (2) et les convoyeurs à rouleaux (29, 29), afin de guider le matériau en forme de bande (9) depuis le rouleau de guidage (17) vers l'espace entre les convoyeurs à rouleaux (29, 29), **en ce que** la surface de guidage (30) se trouve au-dessus de la partie de bras (12), **en ce que** le rouleau (8) se trouve sur une bobine (6), dont l'arbre (7) est monté dans des parties de réception opposées transversalement (14), qui sont agencées sur des zones opposées du bâti (2),
**en ce que** dans la zone de pressage (4), la partie porte-moule supérieure (20), sur chaque face opposée transversalement du bâti (2), est fixée sur des faces opposées de deux courroies d'entraînement (21) s'étendant parallèlement et espacées l'une de l'autre dans la direction longitudinale, **en ce que** les courroies d'entraînement (21) s'étendent respectivement entre deux roues de courroie (22), qui sont agencées de manière superposée et rotative dans le bâti (2), vu dans la direction de déplacement de la partie porte-moule supérieure (20), **en ce que** les courroies d'entraînement (21) peuvent être entraînées par au moins un moteur d'entraînement (24) agencé sur le bâti (2), et **en ce que** la partie porte-moule supérieure (20) est guidée lors de son déplacement dans des rails de guidage (38) qui sont fixés sur le bâti (2).

2. Dispositif selon la revendication 1, **caractérisé en ce que** les matériaux de rebut provenant du matériau en forme de bande (9) lors du pressage sont transportés via un puits de guidage (32) dans un bac de collecte de déchets (26) qui est agencé dans la zone d'empilage (5) sous la table de transport (25), dans lequel le puits de guidage (32) est formé dans le bâti (2) dans la région de transition entre la zone de pressage (4) et la zone d'empilage (5).

3. Dispositif selon la revendication 2, **caractérisé en ce que** le puits de guidage (32) présente une première région de colonne (35) et une seconde région de colonne (37) qui sont reliées l'une à l'autre dans une région d'angle (36), dans lequel la première région de colonne émane de la zone de pressage (4) et la seconde région de colonne (37) aboutit au-dessus du bac de collecte de déchets (26), et **en ce qu'**un ensemble de buses (33) est agencé dans la zone d'angle (36), lequel aspire les déchets émis lors du pressage issus de la zone de pressage (4) dans la première région de colonne (36) vers la zone d'angle (35) et les pousse de la zone d'angle (36) dans la seconde région de colonne (37).

4. Dispositif selon l'une des revendications 1 à 3, **caractérisé en ce que** sous la zone de pressage (4), l'électronique de commande du dispositif (1) est agencée dans le bâti (2), de préférence sur un panneau (28) monté dans le bâti (2).

5. Dispositif selon l'une des revendications 1 à 4, **caractérisé en ce que** les roues de courroie (22) respectivement opposées dans le sens transversal sont montées sur un arbre commun (23), dans lequel un arbre (23) respectif d'une paire de courroies peut être actionné par le moteur d'entraînement (24).

6. Dispositif selon l'une des revendications 1 à 5, **caractérisé en ce que** quatre rails de guidage (38) sont agencés dans le bâti (2), chacun menant à une zone d'angle de la partie porte-moule supérieure (20).

7. Dispositif selon l'une des revendications 1 à 6, **caractérisé en ce que** les articles finis produits dans la zone de pressage (4) peuvent être empilés dans la zone d'empilage (5) sur une table de transport (25) agencée de manière réglable en hauteur dans le bâti (2).
